# EUROPÄISCHE PATENTSCHRIFT

(11) **EP 3 183 998 B1**
(45) Veröffentlichungstag und Bekanntmachung des Hinweises auf die Patenterteilung: **22.08.2018**
(21) Anmeldenummer: 16205745.9
(22) Anmeldetag: 21.12.2016
(51) Int. Cl.: A47B 88/90, A47B 77/06

(54) **SCHUBKASTEN FÜR EINEN SPÜLENUNTERSCHRANK**
DRAWER FOR A SINK BASE UNIT
TIROIR POUR UN MEUBLE SOUS ÉVIER

(30) Priorität: 21.12.2015 AT 510902015
(43) Veröffentlichungstag der Anmeldung: 28.06.2017
(73) Patentinhaber: Van Hoecke NV, 9100 Sint-Niklaas (BE)
(72) Erfinder: DONCEEL, Kevin, 9120 Melsele (BE); VAN HOECKE, Peter, 9100 Sint-Niklaas (BE)
(74) Vertreter: Torggler & Hofinger Patentanwälte

(56) Entgegenhaltungen:
- EP-A1- 2 353 442
- EP-A1- 2 641 505
- WO-A1-2011/085710
- GB-A- 1 341 399

## Beschreibung

Die Erfindung betrifft einen Schubkasten für einen Spülenunterschrank, umfassend eine Frontblende, zwei Schubkastenseitenwände und einen Schubkastenboden, der eine der Frontblende gegenüber liegende nach hinten offene Aussparung aufweist, wobei die Aussparung durch ein Blendenelement und zwei Seitenelemente begrenzt ist, und die Seitenelemente über Rückwandelemente mit den Schubkastenseitenwänden in Verbindung stehen. Die Erfindung betrifft weiterhin ein Verfahren zum Zusammenbau eines solchen Schubkastens für einen Spülenunterschrank.

Ein Schubkasten für einen Spülenunterschrank ist beispielsweise aus der DE 10 2012 112 157 A1 bekannt. In diesem Fall ist der Schubkasten aufgebaut aus zwei äußeren Zargen, einem Schubkastenboden, einer Frontblende, zwei im Vergleich zu den äußeren Zargen kürzeren inneren Zargen und einem gegenüber der Frontblende verkleinerten Blendenelement, wobei die inneren Zargen und das Blendenelement der Begrenzung einer Aussparung zur Aufnahme von Teilen einer Spüle dienen. Zwischen den äußeren und den inneren Zargen sind Rückwandelemente montiert. Der Aufwand, der mit dem Zusammenbau eines solchen Schubkastens verbunden ist, ist im Wesentlichen doppelt so groß wie bei einem Schubkasten ohne Aussparung, da im Prinzip die doppelte Anzahl an Zargen, Blenden und Rückwandelementen montiert werden muss.

Auch die EP 2 353 442 A1, die GB 1 341 399, die EP 2 641 505 A1 sowie die WO 2011/085710 A1 offenbaren aus mehreren Teilen zusammensetzbare Schubkästen, wobei bei der EP 2 353 442 A1 eine Rastverbindung zur Verbindung der Rückwandelemente mit den Seitenteilen zum Einsatz kommt. Die in der EP 2 641 505 A1 offenbarte Lösung dient zur Verbindung zweier Schubkastenteile, wobei die beiden Schubkastenteile zunächst zusammengesetzt werden, und anschließend ein Zungenelement zur Fixierung der Verbindung in eine Nut eingeschoben wird.

Der vorliegenden Erfindung liegt die Aufgabe zugrunde, einen gegenüber dem Stand der Technik vereinfachten Schubkasten für einen Spülenunterschrank anzugeben, welcher sich insbesondere durch ein vereinfachtes Verfahren zum Zusammenbau auszeichnet.

Diese Aufgabe wird durch die Merkmale der unabhängigen Ansprüche 1 und 11 gelöst.

Es ist also erfindungsgemäß vorgesehen, dass die Rückwandelemente über Rastverbindungen mit den Seitenelementen und den Schubkastenseitenwänden verbunden sind. Solche Rastverbindungen reichen überraschenderweise aus, um dem Schubkasten die notwendige Stabilität zu verleihen und ermöglichen gleichzeitig einen raschen Zusammenbau des Schubkastens. Weiterhin ist es vorgesehen, dass die Rastverbindung eine Rastnut und einen korrespondierenden Steg sowie ein elastisches Rückhaltemittel, welches in einer Aufnahme angeordnet ist, und eine Aussparung, in welche das Rückhaltemittel eingreifen kann, umfasst, wobei zur Herstellung der Rastverbindung der Steg in die Rastnut eingeschoben werden kann, der Steg das elastische Rückhaltemittel dabei solange verdrängen kann, bis der Steg vollständig in der Rastnut angeordnet ist, und sich das Rückhaltemittel in dieser Stellung wieder entspannen kann, indem es bereichsweise in die Aussparung hineingleiten kann.

Es hat sich als vorteilhaft herausgestellt, wenn auch die Seitenelemente der Aussparung und/oder die Schubkastenseitenwände über Rastverbindungen mit dem Schubkastenboden verbunden sind.

Beispielsweise umfasst die Rastverbindung, über welche die Seitenelemente der Aussparung und/oder die Schubkastenseitenwände mit dem Schubkastenboden verbunden sind, ebenfalls eine Rastnut und einen korrespondierenden Steg. Vorteilhafterweise umfasst die Rastverbindung weiterhin ein elastisches Rückhaltemittel, welches in einer Aufnahme angeordnet ist, und eine Aussparung, in welche das Rückhaltemittel eingreifen kann.
Zur sicheren Halterung des Schubkastenbodens bietet es sich an, dass der Schubkastenboden in Nuten eingreift, die in der Frontblende, den Rückwandelementen und/oder dem Blendenelement der Aussparung vorgesehen sind.
Eine vorteilhafte Ausführungsform der Erfindung besteht darin, dass die Frontblende und/oder das Blendenelement der Aussparung mit den Schubkastenseitenwänden bzw. den Seitenelementen der Aussparung über Beschlagelemente verbunden sind. Vorzugsweise umfassen dabei die Beschlagelemente wenigstens einen an der Frontblende bzw. dem Blendenelement angeordneten Halter und wenigstens ein in oder an den Schubkastenseitenwänden bzw. den Seitenelementen angeordnetes Verriegelungselement für den wenigstens einen Halter.
Um zu ermöglichen, dass der Schubkasten nach der Herstellung der einzelnen Bauteile platzsparend verpackt werden kann, bietet es sich an, dass der Schubkastenboden in Segmente unterteilt ist.
Eine möglichst stabile Verbindung der Segmente wird dadurch erzielt, dass die Segmente über Einrastverbindungen miteinander verbunden sind. Vorteilhafterweise weisen dabei die Einrastverbindungen über welche die Segmente miteinander verbunden sind, Rastvorsprünge und korrespondierende Aufnahmen auf.
Wie eingangs ausgeführt, wird Schutz auch begehrt für ein Verfahren zum Zusammenbau eines erfindungsgemäßen Schubkastens für einen Spülenunterschrank umfassend die folgenden zeitlich nacheinander stattfindenden Verfahrensschritte:
i. das Blendenelement wird mit den zwei Seitenelementen verbunden,
ii. die Aussparung des Schubkastenbodens wird mit der so gebildeten Begrenzung versehen,
iii. die Rückwandelemente werden über Rastverbindungen mit den Seitenelementen verbunden,
iv. die Schubkastenseitenwände werden mit den Rückwandelementen,
v. die Frontblende wird mit den Schubkastenseitenwänden verbunden.

Gemäß einer bevorzugten Ausführungsform wird der Schubkastenboden aus mehreren Segmenten zusammengesetzt, bevor das Blendenelement mit den zwei Seitenelementen verbunden wird.

Als besonders günstig hat es sich herausgestellt, dass die Aussparung des Schubkastenbodens mit der aus dem Blendenelement und den zwei Seitenelementen gebildeten Begrenzung dadurch versehen wird, dass diese Begrenzung in die Aussparung geschoben wird.

Weitere Einzelheiten und Vorteile der vorliegenden Erfindung werden anhand der Figurenbeschreibung unter Bezugnahme auf die Zeichnungen im Folgenden näher erläutert. Darin zeigen
- Fig. 1a: ein Ausführungsbeispiel eines Schubkastens für einen Spülenunterschrank mit abgenommener Frontblende,
- Fig. 1b: eine Explosionsdarstellung des Schubkastens aus Fig. 1a,
- Fig. 2a und 2b: Schnitte entlang einer in Fig. 2c dargestellten Schnittebene 25,
- Fig. 2c: den Schubkasten gemäß Fig. 1a in einer Draufsicht,
- Fig. 2d: einen vergrößerten Ausschnitt aus der Ansicht der Figur 2a,
- Fig. 3a: den Schubkastenboden in einer Draufsicht,
- Fig. 3b: einen Schnitt entlang der Schnittebene 21 durch den Schubkastenboden gemäß Figur 3a,
- Fig. 3c: einen vergrößerten Ausschnitt der Ansicht gemäß Figur 3b und
- Fig. 4: ein Flussdiagramm zur schematischen Illustration des erfindungsgemäßen Verfahrens zum Zusammenbau eines Schubkastens für einen Spülenunterschrank.

Der in Figur 1a dargestellte Schubkasten 1 für einen Spülenunterschrank umfasst eine Frontblende 2, welche in der gezeigten Darstellung vom Rest der Schublade getrennt ist, zwei Schubkastenseitenwände 3 und 4 und einen Schubkastenboden 5, der eine der Frontblende 2 gegenüber liegende nach hinten offene Aussparung 6 aufweist, wobei die Aussparung 6 durch ein Blendenelement 7 und zwei Seitenelemente 8 und 9 begrenzt ist.

Die Seitenelemente 8 und 9 stehen über Rückwandelemente 10 und 11 mit den Schubkastenseitenwänden 3 und 4 in Verbindung. Die Seitenelemente 8 und 9 der Aussparung 6 sind im Wesentlichen parallel zu den Schubkastenseitenwänden 3 und 4 ausgerichtet. Das Blendenelement 7 der Aussparung 6 ist im Wesentlichen parallel zu der Frontblende 2 des Schubkastens 1 ausgerichtet.

Der Schubkastenboden 5 ist im vorliegenden Fall aus insgesamt fünf Segmenten 15, 16, 17, 18 und 19 zusammengesetzt. An der Frontblende 2 sind zwei Halter (nicht sichtbar) angeordnet, welche im montierten Zustand der Frontblende 2 in Ausnehmungen 29 der Schubkastenseitenwände 3 und 4 hineinragen und von in den Schubkastenseitenwänden 3 und 4 vorgesehenen Verriegelungselementen fixiert sind. In gleicher Weise ist das Blendenelement 7 mit den Seitenelemente 8 und 9 verbunden.

Bis auf diese Beschlagelemente in Form des Halters und der Verriegelungselemente sowie Abdeckelemente 24 besteht der Schubkasten 1 aus Holz oder holzartigen Werkstoffen.

Figur 1b zeigt eine Explosionsdarstellung des in der Figur 1a dargestellten Schubkastens 1 ohne Frontblende 2.

Die Segmente 15, 16,17, 18 und 19 des Schubkastenbodens 5 sind über Rastverbindungen miteinander verbunden. Details hierzu werden anhand der Figuren 3a bis 3c im Einzelnen beschrieben.

Weiterhin ist der Schubkastenboden 5 über Rastverbindungen mit den Schubkastenseitenwänden 3 und 4 und mit den Seitenelementen 8 und 9 verbunden. Details dieser Rastverbindung werden anhand der Figur 2d näher erläutert. Die gleiche Art der Rastverbindung wird auch zur Verbindung der Rückwandelemente 10 und 11 mit den Schubkastenseitenwänden 3 und 4 und den Seitenelementen 8 und 9 verwendet.

Der Schubkastenboden 5 lagert weiterhin in Nuten 14, welche in den Rückwandelementen 10 und 11, in dem Blendenelement 7 und in der Frontblende 2 vorgesehen sind.

Zum Zusammenbau des Schubkastens 1 wird zunächst der Schubkastenboden 5 aus den Segmenten 15, 16, 17, 18 und 19 zusammengesetzt.

Anschließend wird das Blendenelement 7 mit den zwei Seitenelementen 8 und 9 über die hierzu vorgesehenen Beschlagelemente verbunden.

Anschließend wird die Aussparung 6 des Schubkastenbodens 5 mit der so gebildeten Begrenzung aus dem Blendenelement 7 und den zwei Seitenelementen 8 und 9 versehen. Genauer gesagt, wird die Begrenzung vom offenen Ende der Aussparung 6 her in die Aussparung 6 in Richtung der Frontblende 2 geschoben. Dabei gleitet der Schubkastenboden 5 in den Rastnuten 13 mit korrespondierenden Stegen 12 entlang bis das Segment 17 in der Nut 14, welche in dem Blendenelement 7 vorgesehen ist, zum Anliegen kommt.

In einem darauffolgenden Schritt werden die Rückwandelemente 10 und 11 über Rastverbindungen mit den Seitenelementen 8 und 9 verbunden. Hierzu werden die Rückwandelemente 10 und 11 im Wesentlichen parallel zur Frontblende 2 auf die Seitenelemente 8 und 9 zubewegt, bis die Stege 12 in den Rastnuten 13 angeordnet sind.

In einem weiteren Schritt werden die Schubkastenseitenwände 3 und 4 mit den Rückwandelementen 10 und 11 und dem Schubkastenboden 5 über Rastverbindungen verbunden.

In einem abschließenden Schritt wird die Frontblende 2 mit den Schubkastenseitenwänden 3 und 4 über die Beschlagelemente verbunden. Dabei kommt ein Teil des Segments 17 des Schubkastenbodens 5 in der in der Frontblende 2 angeordneten Nut zum Liegen.

In einem letzten Arbeitsschritt werden Abdeckkappen 24 appliziert (vergleiche Figur 1a) um die noch sichtbaren Verbindungsstellen zwischen den Rückwandelementen 10 und 11 mit den Schubkastenseitenwänden 3 und 4 und den Seitenelemente 8 und 9 abzudecken.

Figur 2c zeigt den Schubkasten gemäß Figur 1a in einer Draufsicht, wobei in diesem Fall die Frontblende weggelassen wurde. Die Figuren 2a und 2b zeigen Schnitte durch den Schubkasten entlang der in der Figur 2c eingezeichneten Schnittebene 25. Figur 2d zeigt den in der Figur 2a eingekreisten Bereich dieses Schnittes in einer vergrößerten Darstellung. Daraus geht hervor, wie die Rastverbindung zwischen dem Schubkastenboden 5 und den Schubkastenseitenwänden 3 und 4 bzw. den Seitenelementen 8 und 9 vorteilhafterweise ausgebildet ist. Die gleiche Art der Rastverbindung kommt auch bei der Verbindung der Rückwandelemente 10 und 11 mit den Schubkastenseitenwänden 3 und 4 und den Seitenelementen 8 und 9 zum Einsatz.
Die Rastverbindung umfasst eine Rastnut 13, welche in den Schubkastenseitenwänden 3 und 4 und in den Seitenelementen 8 und 9 vorgesehen ist. In diese Rastnut ragt ein korrespondierender Steg 12 hinein, der im vorliegenden Fall an dem Schubkastenboden ausgebildet ist. Bei der Rastverbindung zwischen den Rückwandelementen 10 und 11 und den Schubkastenseitenwänden 3 und 4 bzw. den Seitenelementen 8 und 9 ist der korrespondierende Steg 12 an den Rückwandelementen 10 und 11 ausgebildet. Zur Fixierung des Schubkastenbodens bzw. der Rückwandelemente sind weiterhin elastische Rückhaltemittel 26 vorgesehen, bei welchen es sich beispielsweise um aus Kunststoff gefertigte Federelemente handeln kann, wobei diese Rückhaltemittel 26 in einer rechtwinkelig in die Schubladenseitenwände 3 und 4 bzw. in die Seitenelemente 8 und 9 eingefräste Nuten angeordnet sind. Die Rückhaltemittel 26 greifen in eine Aussparung 28 ein, welche in dem Schubkastenboden bzw. in den Rückwandelementen 10 und 11 in der Nähe des Stegs 12 vorgesehen sind.
Um die Rastverbindung herzustellen, wird der Schubkastenboden mit dem Steg 12 in die Rastnut 13 eingeschoben. Dabei verdrängt der Steg 12 zunächst das elastische Rückhaltemittel 26, und zwar solange bis der Steg 12 vollständig in der Rastnut 13 angeordnet ist. In dieser Stellung kann sich das Rückhaltemittel 26 wieder entspannen, indem es bereichsweise in die Aussparung 28 hineingleitet.
Figur 3a zeigt eine Draufsicht auf den Schubkastenboden 5. Figur 3b zeigt einen Querschnitt durch den Schubkastenboden 5 entlang der in der Figur 3a eingezeichneten Schnittebene 21. Die Segmente 17 und 18 bzw. 18 und 19 sind jeweils über Einrastverbindungen miteinander verbunden, wobei diese Einrastverbindungen identisch ausgebildet sind. Analog sind die Segmente 17 und 16 sowie 16 und 15 miteinander verbunden.

Die zwischen den Segmenten 18 und 19 vorliegende Einrastverbindung wird anhand des in der Figur 3c gezeigten vergrößerten Ausschnitts näher erläutert: An dem Segment 18 ist ein Rastvorsprung 23 ausgebildet, welcher in eine korrespondierende Aufnahme 31, welche an dem Segment 19 ausgebildet ist, eingreift. Umgekehrt greift das Segment 19 über einen Rastvorsprung 22 in eine im Segment 18 ausgebildete korrespondierende Aufnahme 30 ein. Diese Rastverbindung wird durch eine gegenläufige Kippbewegung der Segmente relativ zueinander hergestellt, ähnlich wie bei dem Verlegen eines Parkettbodens.
Figur 4 zeigt die wesentlichen Verfahrensschritte zum Zusammenbau eines Schubkastens für einen Spülenunterschrank. In einem ersten Schritt i. wird das Blendenelement mit den zwei Seitenelementen verbunden. In einem darauffolgenden Schritt ii. wird die Aussparung des Schubkastenbodens mit der so gebildeten Begrenzung versehen. In einem dritten Verfahrensschritt iii. werden die Rückwandelemente über Rastverbindungen mit den Seitenelementen verbunden. In einem vierten Verfahrensschritt iv. werden die Schubkastenseitenwände mit den Rückwandelementen verbunden. In einem fünften Schritt v. wird die Frontblende mit den Schubkastenseitenwänden verbunden.

## Patentansprüche

1. Schubkasten (1) für einen Spülenunterschrank, umfassend eine Frontblende (2), zwei Schubkastenseitenwände (3, 4) und einen Schubkastenboden (5), der eine der Frontblende (2) gegenüber liegende nach hinten offene Aussparung (6) aufweist, wobei die Aussparung (6) durch ein Blendenelement (7) und zwei Seitenelemente (8, 9) begrenzt ist, und die Seitenelemente (8, 9) über Rückwandelemente (10, 11) mit den Schubkastenseitenwänden (3, 4) in Verbindung stehen, **dadurch gekennzeichnet, dass** die Rückwandelemente (10) über Rastverbindungen (12, 13, 26, 27, 28) mit den Seitenelementen (8, 9) und den Schubkastenseitenwänden (3, 4) verbunden sind, wobei die Rastverbindungen (12, 13, 26, 27, 28) jeweils eine Rastnut (13) und einen korrespondierenden Steg (12) sowie ein elastisches Rückhaltemittel (26), welches in einer Aufnahme (27) angeordnet ist, und eine Aussparung (28), in welche das Rückhaltemittel (26) eingreifen kann, umfasst, wobei zur Herstellung der Rastverbindung (12, 13, 26, 27, 28) der Steg (12) in die Rastnut (13) eingeschoben wird, der Steg (12) das elastische Rückhaltemittel (26) dabei solange verdrängt, bis der Steg (12) vollständig in der Rastnut (13) angeordnet ist, und sich das Rückhaltemittel (26) in dieser Stellung wieder entspannt, indem es bereichsweise in die Aussparung (28) hineingleitet.

2. Schubkasten (1) nach Anspruch 1, wobei die Seitenelemente (8, 9) der Aussparung (6) und/oder die Schubkastenseitenwände (3, 4) über Rastverbindungen (12, 13, 26, 27, 28) mit dem Schukastenboden (5) verbunden sind.

3. Schubkasten (1) nach Anspruch 1 oder 2, wobei die Rastverbindungen (12, 13, 26, 27, 28), über welche die Seitenelemente (8, 9) der Aussparung (6) und/oder die Schubkastenseitenwände (3, 4) mit dem Schubkastenboden (5) verbunden sind, jeweils eine Rastnut (13) und einen korrespondierenden Steg (12) umfasst.

4. Schubkasten (1) nach Anspruch 3, wobei die Rastverbindungen Rastverbindung (12, 13, 26, 27, 28) weiterhin jeweils ein elastisches Rückhaltemittel (26), welches in einer Aufnahme (27) angeordnet ist, und eine Aussparung (28), in welche das Rückhaltemittel (26) eingreifen kann, umfasst.

5. Schubkasten (1) nach einem der Ansprüche 1 bis 4, wobei der Schubkastenboden (5) in Nuten (14) eingreift, die in der Frontblende (2), den Rückwandelementen (10, 11) und/oder dem Blendenelement (7) der Aussparung (6) vorgesehen sind.

6. Schubkasten (1) nach einem der Ansprüche 1 bis 5, wobei die Frontblende (2) und/oder das Blendenelement (7) der Aussparung (6) mit den Schubkastenseitenwänden (3, 4) bzw. den Seitenelementen (8, 9) der Aussparung (6) über Beschlagelemente verbunden sind.

7. Schubkasten (1) nach Anspruch 6, wobei die Beschlagelemente wenigstens einen an der Frontblende (2) bzw. dem Blendenelement (7) angeordneten Halter und wenigstens ein in oder an den Schubkastenseitenwänden (3, 4) bzw. den Seitenelementen (8, 9) angeordnetes Verriegelungselement für den wenigstens einen Halter umfassen.

8. Schubkasten (1) nach einem der Ansprüche 1 bis 7, wobei der Schubkastenboden (5) in Segmente (15, 16, 17, 18, 19) unterteilt ist.

9. Schubkasten (1) nach Anspruch 8, wobei die Segmente (15, 16, 17, 18, 19) über Einrastverbindungen (22, 23, 30, 31) miteinander verbunden sind.

10. Schubkasten (1) nach Anspruch 9, wobei die Einrastverbindungen (22, 23, 30, 31), über welche die Segmente (15, 16, 17, 18, 19) miteinander verbunden sind, Rastvorsprünge (22, 23) und korrespondierende Aufnahmen (30, 31) aufweisen.

11. Verfahren (20) zum Zusammenbau eines Schubkastens (1) für einen Spülenunterschrank nach einem der vorhergehenden Ansprüche, **gekennzeichnet durch** die folgenden, zeitlich nacheinander stattfindenden Verfahrensschritte:
i. das Blendenelement (7) wird mit den zwei Seitenelementen (8, 9) verbunden,
ii. die Aussparung (6) des Schubkastenbodens (5) wird mit der so gebildeten Begrenzung versehen,
iii. die Rückwandelemente (10, 11) werden über Rastverbindungen (12, 13, 26, 27, 28) mit den Seitenelementen (8, 9) verbunden,
iv. die Schubkastenseitenwände (3, 4) werden mit den Rückwandelementen (10, 11) verbunden,
v. die Frontblende (2) wird mit den Schubkastenseitenwänden (3, 4) verbunden.

12. Verfahren (20) nach Anspruch 11, wobei der Schubkastenboden (5) aus mehreren Segmenten (15, 16, 17, 18, 19) zusammengesetzt wird, bevor das Blendenelement (7) mit den zwei Seitenelementen (8, 9) verbunden wird.

13. Verfahren (20) nach Anspruch 11 oder 12, wobei die Aussparung (6) des Schubkastenbodens (5) mit der aus dem Blendenelement (7) und den zwei Seitenelementen (8, 9) gebildeten Begrenzung dadurch versehen wird, dass diese Begrenzung in die Aussparung (6) geschoben wird.

## Claims

1. A drawer (1) for a sink base unit including a front panel (2), two drawer side walls (3, 4) and a drawer bottom (5) which has a rearwardly open recess (6) disposed opposite the front panel (2), wherein the recess (6) is delimited by a faceplate element (7) and two side elements (8, 9) and the side elements (8, 9) are connected to the drawer side walls (3, 4) by way of rear wall elements (10, 11), **characterised in that** the rear wall elements (10) are connected to the side elements (8, 9) and the drawer side walls (3, 4) by way of latching connections (12, 13, 26, 27, 28), wherein the latching connections (12, 13, 26, 27, 28) respectively have a latching groove (13) and a corresponding limb (12) as well as an elastic retaining means (26) which is disposed in a receiving means (7) and a recess (28) into which the retaining means (26) can engage, wherein to produce the latching connection (12, 13, 26, 27, 28) the limb (12) is pushed into the latching groove (13), the limb (12) **in that** case displaces the elastic retaining means (26) until the limb (12) is arranged completely in the latching groove (13) and the retaining means (26) is relieved again **in that** position by sliding region-wise into the recess (28).

2. The drawer (1) according to claim 1 wherein the side elements (8, 9) of the recess (6) and/or the drawer side walls (3, 4) are connected to the drawer bottom (5) by way of latching connections (12, 13, 26, 27, 28).

3. The drawer (1) according to claim 1 or claim 2 wherein the latching connections (12, 13, 26, 27, 28) by way of which the side elements (8, 9) of the recess (6) and/or the drawer side walls (3, 4) are connected to the drawer bottom (12) respectively includes a latching groove (13) and a corresponding limb (12).

4. The drawer (1) according to claim 3 wherein the latching connections (12, 13, 26, 27, 28) further respectively include an elastic retaining means (26) which is arranged in a receiving means (27) and a recess (28) into which the retaining means (26) can engage.

5. The drawer (1) according to one of claims 1 to 4 wherein the drawer bottom (5) engages into grooves (14) provided in the front panel (2), the rear wall elements (10, 11) and/or the faceplate element (7) of the recess (6).

6. The drawer (1) according to one of claims 1 to 5 wherein the front panel (2) and/or the faceplate element (7) of the recess (6) are connected to the drawer side walls (3, 4) and the side elements (8, 9) respectively of the recess (6) by way of fitting elements.

7. The drawer (1) according to claim 6 wherein the fitting elements include at least one holder arranged at the front panel (2) and the faceplate element (7) and at least one locking element for the at least one holder, the locking element being arranged in or at the drawer side walls (3, 4) and the side elements (8, 9) respectively.

8. The drawer (1) according to one of claims 1 to 7 wherein the drawer bottom (5) is subdivided into segments (15, 16, 17, 18, 19).

9. The drawer (1) according to claim 8 wherein the segments (15, 16, 17, 18, 19) are connected together by way of latching engagement connections (22, 23, 30, 31).

10. The drawer (1) according to claim 9 wherein the latching engagement connections (22, 23, 30, 31) by way of which the segments (15, 16, 17, 18, 19) are connected together have latching projections (22, 23) and corresponding receiving means (30, 31).

11. A method (20) of assembling a drawer (1) for a sink base unit according to one of the preceding claims **characterised by** the following method steps which take place successively in time:
i. the faceplate element (7) is connected to the two side elements (8, 9),
ii. the recess (6) in the drawer bottom (5) is provided with the delimitation formed in that way,
iii. the rear wall elements (10, 11) are connected to the side elements (8, 9) by way of latching connections (12, 13, 26, 27, 28),
iv. the drawer side walls (3, 4) are connected to the rear wall elements (10, 11), and
v. the front panel (2) is connected to the drawer side walls (3, 4).

12. The method (20) according to claim 11 wherein the drawer bottom (5) is composed of a plurality of segments (15, 16, 17, 18, 19) before the faceplate element (7) is connected to the two side elements (8, 9).

13. The method (20) according to claim 11 or claim 12 wherein the recess (6) in the drawer bottom (5) is provided with the delimitation formed from the faceplate element (7) and the two side elements (8, 9) by said delimitation being pushed into the recess (6).

## Revendications

1. Tiroir (1) pour une armoire sous évier, comprenant un panneau frontal (2), deux parois latérales de tiroir (3, 4) et un fond de tiroir (5), qui comprend un évidement (6) ouvert vers l'arrière et disposé face au panneau frontal (2), l'évidement (6) étant délimité par un élément de panneau (7) et deux éléments latéraux (8, 9) et les éléments latéraux (8, 9) étant reliés avec les parois latérales du tiroir (3, 4) par l'intermédiaire d'éléments de paroi arrière (10, 11), **caractérisé en ce que** les éléments de paroi arrière (10) sont reliés avec les éléments latéraux (8, 9) par l'intermédiaire de liaisons par encliquetage (12, 13, 26, 27, 28), les liaisons par encliquetage (12, 13, 26, 27, 28) comprenant chacune une rainure d'encliquetage (13) et une nervure (12) correspondante ainsi qu'un moyen de retenue (26), qui est disposé dans un logement (27) et un évidement (28), dans lequel le moyen de retenue (26) peut s'emboîter, moyennant quoi, pour l'établissement de la liaison par encliquetage (12, 13, 26, 27, 28), la nervure (12) est insérée dans la rainure d'encliquetage (13), la nervure (12) comprime le moyen de retenue (26) jusqu'à ce que la nervure (12) soit disposée entièrement dans la rainure d'encliquetage (13) et que le moyen de retenue (26) se détende à nouveau dans cette position, en coulissant à l'intérieur de l'évidement (28).

2. Tiroir (1) selon la revendication 1, les éléments latéraux (8, 9) de l'évidement (6) et/ou les parois latérales du tiroir (3, 4) étant reliés avec le fond du tiroir (5) par l'intermédiaire de liaisons par encliquetage (12, 13, 26, 27, 28).

3. Tiroir (1) selon la revendication 1 ou 2, les liaisons par encliquetage (12, 13, 26, 27, 28), par l'intermédiaire desquelles les éléments latéraux (8, 9) de l'évidement (6) et/ou les parois latérales du tiroir (3, 4) sont reliés avec le fond du tiroir (5), comprennent chacune une rainure d'encliquetage (13) et une nervure (12) correspondante.

4. Tiroir (1) selon la revendication 3, les liaisons par encliquetage (12, 13, 26, 27, 28) comprenant en outre chacune un moyen de retenue élastique (26), qui est disposé dans un logement (27), et un évidement (28) dans lequel le moyen de retenue (26) peut s'emboîter.

5. Tiroir (1) selon l'une des revendications 1 à 4, le fond du tiroir (5) s'emboîtant dans des rainures (14) qui sont prévues dans le panneau frontal (2), les éléments de paroi arrière (10, 11) et/ou l'élément de panneau (7) de l'évidement (6).

6. Tiroir (1) selon l'une des revendications 1 à 5, le panneau frontal (2) et/ou l'élément de panneau (7) de l'évidement (6) étant reliés avec les parois latérales du tiroir (3, 4) ou avec les éléments latéraux (8, 9) de l'évidement (6) par l'intermédiaire d'éléments de ferrure.

7. Tiroir (1) selon la revendication 6, les éléments de ferrure comprenant au moins un support disposé sur le panneau frontal (2) ou sur l'élément de panneau (7) et au moins un élément de verrouillage pour l'au moins un support, disposé dans ou sur les parois latérales du tiroir (3, 4) ou les éléments latéraux (8, 9).

8. Tiroir (1) selon l'une des revendications 1 à 7, le fond du tiroir (5) étant divisé en segments (15, 16, 17, 18, 19).

9. Tiroir (1) selon la revendication 8, les segments (15, 16, 17, 18, 19) étant reliés entre eux par l'intermédiaire de liaisons par enclenchement (22, 23, 30, 31).

10. Tiroir (1) selon la revendication 9, les liaisons par enclenchement (22, 23, 30, 31), par l'intermédiaire desquelles les segments (15, 16, 17, 18, 19) sont reliés entre eux, comprenant des saillies d'encliquetage (22, 23) et des logements (30, 31) correspondants.

11. Procédé (20) d'assemblage d'un tiroir (1) pour une armoire sous évier selon l'une des revendications précédentes, **caractérisé par** les étapes suivantes réalisées successivement dans l'ordre chronologique :
i. l'élément de panneau (7) est relié avec les deux éléments latéraux (8, 9),
ii. l'évidement (6) du fond de tiroir (5) est muni de la limitation ainsi formée,
iii. les éléments de paroi arrière (10, 11) sont reliés avec les éléments latéraux (8, 9) par l'intermédiaire de liaisons par encliquetage (12, 13, 26, 27, 28),
iv. les parois latérales du tiroir (3, 4) sont reliées avec les éléments de paroi arrière (10, 11),
v. le panneau frontal (2) est relié avec les parois latérales du tiroir (3, 4).

12. Procédé (20) selon la revendication 11, le fond du tiroir (5) étant constitué de plusieurs segments (15, 16, 17, 18, 19) avant que l'élément de panneau (7) soit relié avec les deux éléments latéraux (8, 9).

13. Procédé (20) selon la revendication 11 ou 12, l'évidement (6) du fond du tiroir (5) étant muni de la limitation constituée de l'élément de panneau (7) et des deux éléments latéraux (8, 9) en faisant coulisser cette limitation dans l'évidement (6).
